# FASCICULE DE BREVET EUROPEEN

(11) **EP 3 525 292 B1**
(45) Date de publication et mention de la délivrance du brevet: **09.04.2025**
(21) Numéro de dépôt: 18305130.9
(22) Date de dépôt: 08.02.2018
(51) Int. Cl.: H01R 13/426, H01R 13/53

(54) **CONNECTEUR ELECTRIQUE DESTINE A LA CONNEXION D'UN CABLE DE TRANSMISSION D'ENERGIE ELECTRIQUE ET D'UN CONDUCTEUR**
ELEKTRISCHER ANSCHLUSS ZUM VERBINDEN EINES STROMÜBERTRAGUNGSKABELS UND EINES LEITERS
ELECTRICAL CONNECTOR FOR CONNECTING A CABLE FOR TRANSMITTING ELECTRIC ENERGY AND A CONDUCTOR

(43) Date de publication de la demande: 14.08.2019
(73) Titulaire: Nexans, 92400 Courbevoie (FR)
(72) Inventeur: BRACKENIERS, Christophe, 9300 Aalst (BE); KEYMEULEN, Heilke, 9700 Oedenaarden (BE); SCHULTEN, Alexander, 9968 Oosteeklo (BE); VAN DEN BROECK, Stefaan, 9300 Aalst (BE)
(74) Mandataire: Cabinet Boettcher

(56) Documents cités:
- EP-A1- 0 655 805
- EP-A1- 1 612 890
- EP-B1- 1 612 890
- WO-A1-98/45901

## Description

L'invention concerne une connexion électrique comportant un connecteur électrique destiné à la connexion d'un câble de transmission d'énergie électrique et d'un conducteur.

Un tel connecteur électrique coudé est décrit dans le document de brevet US 4 234 757.

Il comprend deux branches perpendiculaires creuses en matériau élastomère, dont une première branche est destinée à recevoir un câble avec à son extrémité une partie excentrée apte à être insérée dans une partie de cavité de forme correspondante du connecteur et une seconde branche apte à recevoir un conducteur dont l'extrémité est vissée dans cette partie d'extrémité du câble.

Le montage d'un tel connecteur sur un câble est effectué en utilisant de la graisse de lubrification et est relativement complexe.

Selon l'ajustement du câble à l'intérieur du connecteur et selon la quantité de graisse appliquée, l'installateur doit maintenir fermement le corps du connecteur, afin d'éviter que ce dernier se repousse du câble, avant que le vissage du conducteur soit réalisé. EP 1 612 890 A1 décrit un connecteur selon le préambule de la revendication 1. D'autres connecteurs pertinents sont connus de EP 0 655 805 A1 et WO 98/45901 A1.

L'invention résout ce problème et propose un connecteur électrique destiné à la connexion de deux conducteurs d'installation particulièrement facilitée.

Pour ce faire, l'invention propose un connecteur électrique destiné à la connexion d'un câble de transmission d'énergie électrique et d'un dit second conducteur, comprenant deux branches en matériau élastomère à cavité longitudinale interne, dont une première branche est destinée à recevoir ledit câble avec à son extrémité une partie d'extrémité apte à être insérée dans une partie de forme correspondante de la cavité de ladite première branche et une seconde
branche apte à recevoir ledit second conducteur dont l'extrémité est apte à être vissée dans ladite partie d'extrémité du câble, connecteur caractérisé en ce que ladite cavité de ladite première branche comporte un moyen de blocage longitudinal du câble installé dans cette cavité.

Le câble est ainsi retenu longitudinalement et peut aisément rester en place, sans nécessité de retenue manuelle, et le second conducteur peut aisément être vissé.

Selon un mode de réalisation préféré, ledit moyen de blocage est porté par un insert en élastomère conducteur apte à recevoir ladite partie d'extrémité du câble

Ledit moyen de blocage est une bride agencée sur la surface intérieure de la cavité longitudinale interne apte à recevoir ledit câble.

Le connecteur est coudé, ses dites deux branches étant perpendiculaires.

L'invention concerne une connexion électrique comportant un tel connecteur, ledit câble de transmission d'énergie électrique comportant un dit premier conducteur entouré d'une couche diélectrique, caractérisée en ce que l'extrémité dudit premier conducteur est dénudée de ladite couche diélectrique et connectée à un adaptateur conducteur excentré et en ce que ladite bride de blocage est disposée en butée contre une surface dudit adaptateur.

Selon un mode de réalisation préféré, ledit adaptateur fait saillie radialement dudit câble et ladite bride de blocage est disposée en butée contre la surface d'extrémité dudit adaptateur tournée vers ladite couche diélectrique.

Avantageusement, ladite bride de blocage est disposée en butée contre la surface d'extrémité dudit méplat tournée vers ladite couche diélectrique.

Ladite couche diélectrique dudit câble est de préférence entourée d'une gaine diélectrique d'adaptation.

L'invention est décrite ci-après plus en détail à l'aide de figures ne représentant qu'un mode de réalisation préféré de l'invention.
La figure 1 est une vue en coupe longitudinale d'un connecteur électrique conforme à l'invention.
La figure 2 est une vue en coupe longitudinale d'une connexion électrique conforme à l'invention.
Les figures 3 à 5 sont des vues en coupe longitudinale, en coupe transversales et de dessus de détail d'une connexion électrique conforme à l'invention.

Comme représenté sur la figure 1 en coupe longitudinale, un connecteur électrique coudé 1 destiné à la connexion d'un câble de transmission d'énergie électrique et d'un second conducteur, comprend deux branches perpendiculaires 1A, 1B en matériau élastomère à cavité longitudinale interne 2, 3.

La première branche 1A est destinée à recevoir un câble présentant à son extrémité une partie d'extrémité apte à être insérée dans une partie de forme correspondante 2A de la cavité de la première branche 1A et une seconde branche 1B apte à recevoir un second conducteur dont l'extrémité est apte à être vissée dans la partie d'extrémité du câble.

Ce connecteur 1 est en matière élastomère diélectrique de préférence en éthylène-propylène-diène monomère (dont l'acronyme est EPDM) ou en silicone, revêtu d'une couche externe 1C en élastomère conducteur, de préférence de même nature mais chargé de particules de noir de carbone. La partie 2A de la cavité apte à recevoir la partie d'extrémité du câble est également formée dans un insert 2B en élastomère conducteur.

Selon l'invention, la cavité 2 de la première branche 1A comporte un moyen de blocage longitudinal du câble installé dans cette cavité et porté par l'insert 2B en élastomère conducteur apte à recevoir la partie d'extrémité du câble.

De préférence, ce moyen de blocage est une bride 4 agencée sur la surface de la cavité longitudinale interne 2 apte à recevoir le câble.

La figure 2 représente en coupe longitudinale une connexion électrique comportant un tel connecteur 1.

Le câble de transmission d'énergie électrique 5 comporte un dit premier conducteur 5A entouré d'une couche diélectrique 5B, l'extrémité du premier conducteur 5A est dénudée de la couche diélectrique 5B et connectée à un adaptateur métallique conducteur excentré 6 et la bride de blocage 4 est disposée en butée contre une surface de l'adaptateur 6. La couche diélectrique 5B du câble est ici entourée d'une gaine diélectrique d'adaptation 5C appelée couramment réducteur de câble.

L'adaptateur 6 fait saillie radialement du câble 5 équipé de la gaine diélectrique d'adaptation 5C et la bride de blocage 4 est disposée en butée contre la surface d'extrémité de l'adaptateur 6 tournée vers la gaine diélectrique d'adaptation 5C et vers la couche diélectrique 5B.

Sur cette figure 2, le second conducteur 8, de préférence une tige ou une broche de contact, est en cours d'installation.

L'adaptateur conducteur excentré 6 est également représenté en détail sur les figure 3 à 5.

L'adaptateur 6 cylindrique présente un méplat longitudinal 6A portant un orifice fileté 6B dans lequel est vissée l'extrémité du second conducteur 8.

L'adaptateur 6 présente une cavité longitudinale excentrée 6C recevant l'extrémité du premier conducteur 5A solidarisée au moyen d'un tenon radial 7 vissé dans un alésage radial 6D débouchant sur le méplat 6A.

La bride de blocage 4 est disposée en butée contre la surface d'extrémité 6A1 de ce méplat 6A tournée vers la gaine diélectrique d'adaptation 5C et vers la couche diélectrique 5B.

Elle est droite et peut être d'une hauteur de l'ordre d'un millimètre à deux millimètres et d'une longueur de l'ordre de 20 millimètres.

L'équipement du connecteur 1 s'effectue de la manière suivante.

L'extrémité du câble 5 est dénudée de sa couche diélectrique 5B pour laisser l'extrémité du conducteur 5A libre et la gaine diélectrique d'adaptation 5C est disposée à cette extrémité. L'extrémité du conducteur 5A est introduite dans la cavité longitudinale de l'adaptateur 6 et y est fixée par vissage du tenon radial 7.

Le câble ainsi équipé de son adaptateur 6 est introduit dans la première branche 1A dans une seule position possible compte-tenu de la forme de la cavité de l'insert 2B en élastomère conducteur et de l'excentricité de cet adaptateur 6.

Suite à ses dimensions et à l'élastomère qui est un matériau rigide d'une dureté de de l'ordre de 78 Shore A et d'une résistance à la traction de l'ordre de 12,7 MPa, la bride 4 tout comme l'extrémité de l'insert 2B en élastomère conducteur peut se déformer élastiquement au passage de l'adaptateur qui est ainsi disposé dans la position représentée dans la figure 2, où la bride 4 vient se loger en butée contre la surface d'extrémité 6A1 du méplat 6A de l'adaptateur.

Le câble ainsi retenu peut aisément rester en place, sans nécessité de retenue manuelle, et le second conducteur peut être vissé dans l'orifice fileté 6B de l'adaptateur.

## Revendications

1. Connexion électrique comportant un câble de transmission d'énergie électrique (5) et un connecteur électrique (1) destiné à la connexion dudit câble de transmission d'énergie électrique (5) et d'un dit second conducteur (8), le connecteur étant coudé et comprenant deux branches perpendiculaires (1A, 1B) en matériau élastomère à cavité longitudinale interne, dont une première branche (1A) est destinée à recevoir ledit câble (5) avec à son extrémité une partie d'extrémité apte à être insérée dans une partie de forme correspondante de la cavité de ladite première branche (1A) et une seconde branche (1B) apte à recevoir ledit second conducteur (8) dont l'extrémité est apte à être vissée dans ladite partie d'extrémité du câble, ladite cavité de ladite première branche (1A) comportant un moyen de blocage longitudinal du câble (5) installé dans cette cavité, ledit moyen de blocage est une bride (4) agencée sur la surface intérieure de la cavité longitudinale interne apte à recevoir ledit câble (5), ledit câble comportant un dit premier conducteur (5A) entouré d'une couche diélectrique (5B), telle que l'extrémité dudit premier conducteur (5A) est dénudée de ladite couche diélectrique (5B) et connectée à ladite partie d'extrémité du câble constituée d'un adaptateur conducteur excentré (6) et ladite bride de blocage (4) étant disposée en butée contre une surface dudit adaptateur (6), **caractérisée en ce que** ledit adaptateur (6) présente un méplat longitudinal (6A) portant un orifice fileté (6B) dans lequel est vissée l'extrémité dudit second conducteur (8) et présente une cavité longitudinale excentrée (6C) recevant l'extrémité dudit premier conducteur (5A) solidarisée au moyen d'un tenon radial vissé (7), et ledit tenon radial (7) étant vissé dans un alésage radial (6D) débouchant sur ledit méplat (6A).

2. Connexion selon la revendication 1, **caractérisée en ce que** ledit moyen de blocage est porté par un insert (2B) en élastomère conducteur apte à recevoir ladite partie d'extrémité du câble (5).

3. Connexion électrique selon la revendication précédente, **caractérisée en ce que** ledit adaptateur (6) fait saillie radialement dudit câble (5) et **en ce que** ladite bride de blocage (4) est disposée en butée contre la surface d'extrémité dudit adaptateur (6) tournée vers ladite couche diélectrique (5B).

4. Connexion selon la revendication 3, **caractérisée en ce que** ladite bride de blocage (4) est disposée en butée contre la surface d'extrémité (6A1) dudit méplat (6A) tournée vers ladite couche diélectrique (5B).

5. Connexion selon l'une des revendications 1 à 4, **caractérisée en ce que** ladite couche diélectrique (5B) dudit câble est entourée d'une gaine diélectrique d'adaptation (5C).

## Patentansprüche

1. Elektrische Verbindung enthaltend ein Übertragungskabel (5) zur Übertragung elektrischer Energie und einen elektrischen Verbinder (1) zur Verbindung des Übertragungskabels (5) zur Übertragung elektrischer Energie mit einem zweiten Leiter (8), wobei der Verbinder abgewinkelt ist und zwei einen inneren Längshohlraum aufweisende, senkrechte Schenkel (1A, 1B) aus elastomerem Material umfasst, von denen ein erster Schenkel (1A) dazu dient, das Kabel (5) aufzunehmen, das an seinem Ende einen Endabschnitt aufweist, der in einen entsprechend geformten Hohlraum-Abschnitt des ersten Schenkels (1A) eingeführt werden kann, und ein zweiter Schenkel (1B) dazu dient, den zweiten Leiter (8) aufzunehmen, dessen Ende in besagten Endabschnitt des Kabels eingeschraubt werden kann, wobei der Hohlraum des ersten Schenkels (1A) ein Klemmmittel zur Längsklemmung des in dem Hohlraum installierten Kabels (5) enthält, wobei es sich bei dem Klemmmittel um einen Flansch (4) handelt, der an der Innenfläche des zur Aufnahme des Kabels (5) dienenden, inneren Längshohlraums angeordnet ist, wobei das Kabel einen ersten Leiter (5A) enthält, der von einer dielektrischen Schicht (5B) derart umgeben ist, dass das Ende des ersten Leiters (5A) von der dielektrischen Schicht (5B) frei bleibt und mit dem Kabel-Endabschnitt verbunden ist, der aus einem exzentrischen Leiter-Adapter (6) besteht, wobei der Klemmflansch (4) gegen eine Fläche des Adapters (6) anliegt, **dadurch gekennzeichnet, dass** der Adapter (6) eine longitudinale Flachstelle (6A) mit einer Gewindebohrung (6B) aufweist, in welche das Ende des zweiten Leiters (8) eingeschraubt ist, und einen exzentrischen Längshohlraum (6C) aufweist, welcher das mittels eines radialen Schraubzapfens (7) fest eingeschraubte Ende des ersten Leiters (5A) aufnimmt, und wobei der Radialzapfen (7) in eine Radialbohrung (6D) eingeschraubt ist, die in besagte Flachstelle (6A) mündet.

2. Verbindung nach Anspruch 1, **dadurch gekennzeichnet, dass** das Klemmmittel von einem Einsatz (2B) aus leitfähigem Elastomer getragen ist, der dazu geeignet ist, den Endabschnitt des Kabels (5) aufzunehmen.

3. Elektrische Verbindung nach dem vorhergehenden Anspruch, **dadurch gekennzeichnet, dass** der Adapter (6) über das Kabel (5) radial hervorsteht, und dass der Klemmflansch (4) gegen die der dielektrischen Schicht (5B) zugewandte Endfläche des Adapters (6) anliegt.

4. Verbindung nach Anspruch 3, **dadurch gekennzeichnet, dass** der Klemmflansch (4) gegen die der dielektrischen Schicht (5B) zugewandte Endfläche (6A1) der Flachstelle (6A) anliegt.

5. Verbindung nach einem der Ansprüche 1 bis 4, **dadurch gekennzeichnet, dass** die dielektrische Schicht (5B) des Kabels von einer dielektrischen Anpassungshülle (5C) umgeben ist.

## Claims

1. Electrical connection comprising an electrical energy transmission cable (5) and an electrical connector (1) intended for connecting said electrical energy transmission cable (5) and a said second conductor (8), the connector being angled and comprising two perpendicular branches (1A, 1B) consisting of an elastomer material with an internal longitudinal cavity, a first branch (1A) of which is intended for receiving said cable (5) with, at its end, an end part that is capable of being inserted in a part of the cavity of said first branch (1A) having a corresponding shape, and a second branch (1B) that is capable of receiving said second conductor (8), the end of which is capable of being screwed into said end part of the cable, said cavity of said first branch (1A) comprising a means for longitudinally locking the cable (5) that is fitted in said cavity, said locking means is a flange (4) arranged on the inner surface of the internal longitudinal cavity and capable of receiving said cable (5), said cable comprising a first conductor (5A) surrounded by a dielectric layer (5B), such that the end of said first conductor (5A) is stripped of said dielectric layer (5B) and is connected to said end part of the cable consisting of an eccentric conductive adapter (6) and said locking flange (4) being arranged against a surface of said adapter (6), **characterised in that** said adapter (6) has a longitudinal flat portion (6A) having a threaded hole (6B) in which the end of said second conductor (8) is screwed, and has an eccentric longitudinal cavity (6C) that receives the end of said first conductor (5A), which is secured by means of a screwed radial pin (7), and said radial pin (7) being screwed into a radial bore (6D) that opens out onto said flat portion (6A).

2. Connection according to claim 1, **characterised in that** said locking means is supported by a conductive elastomer insert (2B) that is capable of receiving said end part of the cable (5).

3. Electrical connection according to the preceding claim, **characterised in that** said adapter (6) projects radially from said cable (5) and **in that** said locking flange (4) is arranged against the end surface of said adapter (6) that faces said dielectric layer (5B).

4. Connection according to claim 3, **characterised in that** said locking flange (4) is arranged against the end surface (6A1) of said flat portion (6A) that faces said dielectric layer (5B).

5. Connection according to any of claims 1 to 4, **characterised in that** said dielectric layer (5B) of said cable is surrounded by a dielectric adapter sheath (5C).
